# EUROPÄISCHE PATENTSCHRIFT

(11) **EP 1 671 029 B1**
(45) Veröffentlichungstag und Bekanntmachung des Hinweises auf die Patenterteilung: **31.10.2007**
(21) Anmeldenummer: 04762588.4
(22) Anmeldetag: 04.08.2004
(51) Int. Cl.: F02M 61/12, F02M 47/02

(54) **KRAFTSTOFF-EINSPRITZVORRICHTUNG, INSBESONDERE FüR EINE BRENNKRAFTMASCHINE MIT KRAFTSTOFF-DIREKTEINSPRITZUNG**
FUEL INJECTION DEVICE, ESPECIALLY FOR A DIRECT INJECTION INTERNAL COMBUSTION ENGINE
DISPOSITIF D'INJECTION DE CARBURANT, NOTAMMENT POUR UN MOTEUR A COMBUSTION INTERNE A INJECTION DIRECTE DE CARBURANT

(30) Priorität: 23.09.2003 DE 10346222
(43) Veröffentlichungstag der Anmeldung: 21.06.2006
(73) Patentinhaber: ROBERT BOSCH GMBH, 70442 Stuttgart (DE)
(72) Erfinder: RUTHARDT, Siegfried, 71155 Altdorf (DE); RAPP, Holger, 71282 Hemmingen (DE)
(86) Internationale Anmeldenummer: PCT/DE2004/001743
(87) Internationale Veröffentlichungsnummer: WO 2005/038235

(56) Entgegenhaltungen:
- DE-A- 10 122 256
- GB-A- 809 044
- US-A- 5 842 640

## Beschreibung

### Stand der Technik

Die Erfindung betrifft eine Kraftstoff-Einspritzvorrichtung nach dem Oberbegriff des Anspruchs 1.

Aus der DE 101 22 256 A1 ist eine Kraftstoff-Einspritzvorrichtung mit einem Düsenkörper bekannt, in dem eine Längsbohrung vorhanden ist. In dieser wird ein langgestrecktes Ventilelement bereichsweise geführt. Das Ventilelement ist "hubgesteuert", das heißt, es weist an seinem in Einbaulage von einem Brennraum abgewandten Ende eine Steuerfläche auf, die einen hydraulischen Steuerraum begrenzt. Herrscht in dem hydraulischen Steuerraum ein hoher Druck, wird das Ventilelement in seine geschlossene Position gepresst. Bei einem Druckabfall kann das Ventilelement von einer in Öffnungsrichtung wirkenden Beaufschlagungseinrichtung geöffnet werden. Der Steuerraum wird nach radial außen von einem Hülsenteil begrenzt, welches fluiddicht auf einen Endbereich des Ventilelements aufgeschoben ist und von einer Feder gegen ein der Steuerfläche gegenüberliegendes Gehäuseteil gedrückt wird.

Bei der in der DE 101 22 256 A1 gezeigten Kraftstoff-Einspritzvorrichtung weist das Ventilelement in etwa in seiner axialen Mitte einen Führungsabschnitt auf, welcher mit einem entsprechenden Führungsabschnitt der Längsbohrung im Gehäuse zusammenarbeitet. Hierdurch wird das Ventilelement gegenüber dem Gehäuse geführt und verhindert, dass es im Betrieb gegenüber der Längsachse des Gehäuses verkippt. Um Verspannungen des Ventilelements zu vermeiden, ist das endseitig vorhandene Hülsenteil, welches den Steuerraum radial begrenzt, gegenüber der Ausnehmung im Gehäuse radial nicht festgelegt.

Die US 5,842,640 zeigt eine Kraftstoff-Einspritzvorrichtung, bei der das Hülsenteil ebenso wie weite Bereiche des Ventilelements im Gehäuse ohne radiales Spiel aufgenommen sind. Di GB 809,044 beschreibt eine Kraftstoff-Einspritzvorrichtung mit einem dickwandigen rohrartigen Gehäuseeinsatz, in dem das Ventilelement aufgenommen ist.

Die vorliegende Erfindung hat die Aufgabe, eine Kraftstoff-Einspritzvorrichtung der eingangs genannten Art so weiterzubilden, dass sie möglichst preiswert hergestellt werden kann.

Diese Aufgabe wird durch eine Kraftstoff-Einspritzvorrichtung mit den Merkmalen des Anspruchs 1 gelöst.

### Vorteile der Erfindung

Durch die Ausrichtmittel wird die radiale Lage und axiale Ausrichtung des Hülsenteils eindeutig festgelegt. Daher kann es sehr gut die einzige Führung für das Ventilelement bilden. Auf die aufwendige und teure Herstellung von Führungsflächen in der Wand der Gehäuseausnehmung kann daher bei der erfindungsgemäßen Kraftstoff-Einspritzvorrichtung verzichtet werden. Diese ist daher vergleichsweise preiswert.

Das Hülsenteil verfügt erfindungsgemäß über eine Doppelfunktion: Neben der Führung des Ventilelements dient es zusätzlich zur radialen Abgrenzung des Steuerraums und zur Abdichtung des Steuerraums gegenüber dem Gegenelement. Die entsprechende Kraftstoff-Einspritzvorrichtung baut daher vergleichsweise kompakt.

Vorteilhafte Weiterbildungen der Erfindung sind in Unteransprüchen angegeben.

Zunächst wird vorgeschlagen, dass die Ausrichtmittel mindestens eine Umfangswand am Hülsenteil umfassen, welche an der Wand der Gehäuseausnehmung anliegt. Bei dieser besonders einfachen Ausgestaltung der Ausrichtmittel handelt es sich bei dem Hülsenteil mehr oder weniger um einen Passring, der in die Gehäuseausnehmung beispielsweise eingepresst ist. Dies ist besonders einfach, robust und preiswert.

Möglich ist auch, dass die Ausrichtmittel eine Mehrzahl von sich radial erstreckenden Stegen aufweist, die jeweils mit ihrem abragenden Ende an der Wand der Gehäuseausnehmung anliegen. Durch derartige Stege werden automatisch zwischen den Stegen Freiräume gebildet, welche beispielsweise Teil einer Fluidverbindung von einem Hochdruckanschluss zu dem Kraftstoff-Austrittskanal sein können. Dies erleichtert und vereinfacht die Strömungsführung in der erfindungsgemäßen Kraftstoff-Einspritzvorrichtung.

In Weiterbildung hierzu wird vorgeschlagen, dass die zwischen den Stegen vorhandenen Freiräume so dimensioniert sind, dass eine gewünschte Drosselwirkung erzielt wird. Das Hülsenteil hat bei dieser vorteilhaften Ausgestaltung also eine Doppelfunktion, denn es dient auch zur Abstimmung der Dynamik des Ventilelements bei dessen Öffnungs- und Schließvorgang.

Wenn bei einer solchen Kraftstoff-Einspritzvorrichtung die weiter oben genannten Stege vorhanden sind, ist es vorteilhaft, wenn diese Stege axial vom Steuerraum weg versetzt angeordnet sind. Dies gestattet zusätzliche Freiheiten bei der Gestaltung des unmittelbar an die Wand des Gegenelements angrenzenden Bereichs der Gehäuseausnehmung.

Eine weitere besonders bevorzugte Ausgestaltung der erfindungsgemäßen Kraftstoff-Einspritzvorrichtung sieht vor, dass die Ausrichtmittel eine konische Ausnehmung in der Wand des Gegenelements im Bereich der Gehäuseausnehmung umfassen, derart, dass das Hülsenteil durch die konische Ausnehmung zentriert wird. Auf diese Weise kann das Hülsenteil gegenüber der Gehäuseausnehmung ausgerichtet werden, ohne dass Winkelfehler zwischen der Wand des Gegenelements und der Ausrichtung der Gehäuseausnehmung eine Rolle spielen. Dies vereinfacht die Fertigung und senkt die Herstellkosten der erfindungsgemäßen Kraftstoff-Einspritzvorrichtung. Gleichzeitig wird die Zuverlässigkeit im Betrieb der erfindungsgemäßen Kraftstoff-Einspritzvorrichtung erhöht, da die Abdichtung des Steuerraums auch bei derartigen Winkelfehlern gewährleistet ist. Die korrekte Ausrichtung des Gehäuses und des Gegenelements zueinander erfolgt durch einfache und übliche Maßnahmen, beispielsweise Spannstifte, eine Zentriernut, oder Ähnliches.

Alternativ ist es auch möglich, dass die Ausrichtmittel eine insgesamt konische und der Steuerfläche gegenüberliegende Wand des Gegenelements und eine hierzu komplementäre entsprechende Gehäusewand umfassen, derart, dass das Hülsenteil und das Gehäuse durch die konische Wand zentriert werden. Auf diese Weise wird automatisch auch die Zentrierung des Hülsenteils gegenüber dem Gehäuse sichergestellt, ohne dass ein Kontakt zwischen dem Hülsenteil und dem Gehäuse oder sonstige Ausrichtmittel zur Ausrichtung des Gegenelements gegenüber dem Gehäuse erforderlich sind. Insbesondere der Zusammenbau einer solchen Kraftstoff-Einspritzvorrichtung ist sehr einfach.

Dabei ist es möglich, dass die Wand des Gegenelements konisch konkav ist. Grundsätzlich ist aber auch denkbar, dass diese Wand konisch konvex ausgestaltet ist. In beiden Fällen kann die Wand sehr einfach hergestellt werden und sorgt für eine gute Zentrierung des Hülsenteils.

Ferner ist erfindungsgemäß vorgesehen, dass bei einer bevorzugten Ausgestaltung der Kraftstoff-Einspritzvorrichtung das Ventilelement einen Führungsabschnitt aufweist, der in dem Hülsenteil geführt ist und einen größeren Durchmesser aufweist als ein Bereich des Ventilelements, um den herum die Vorspanneinrichtung angeordnet ist. Auf diese Weise wird ein Kontakt zwischen der Vorspanneinrichtung und dem Ventilelement, der eine Gleitreibung im Betrieb der Kraftstoff-Einspritzvorrichtung verursachen würde, vermieden. Dies gestattet eine nochmals bessere und genauere Kraftstoffeinspritzung.

### Zeichnung

Nachfolgend werden besonders bevorzugte Ausführungsbeispiele der vorliegenden Erfindung unter Bezugnahme auf die beiliegende Zeichnung näher erläutert. In der Zeichnung zeigen:
- Figur 1: eine schematische Darstellung eines Kraftstoffsystems einer Brennkraftmaschine mit einer Kraftstoff-Einspritzvorrichtung;
- Figur 2: einen Teilschnitt durch ein erstes Ausführungsbeispiel der Kraftstoff-Einspritzvorrichtung von Figur 1;
- Figur 3: einen Schnitt längs der Linie III-III von Figur 2;
- Figur 4: einen Teilschnitt ähnlich Figur 2 eines zweiten Ausführungsbeispiels; und
- Figur 5: einen Teilschnitt ähnlich Figur 2 eines dritten Ausführungsbeispiels.

### Beschreibung der Ausführungsbeispiele

In Figur 1 trägt ein Kraftstoffsystem einer Brennkraftmaschine insgesamt das Bezugszeichen 10. Es umfasst einen Kraftstoffbehälter 12, aus dem ein Fördersystem 14 den Kraftstoff zu einer Kraftstoff-Sammelleitung ("Rail") 16 fördert. Das Fördersystem 14 kann beispielsweise eine Vorförderpumpe und eine Hochdruckpumpe umfassen.

An die Kraftstoff-Sammelleitung 16 sind mehrere Kraftstoff-Einspritzvorrichtungen 18 angeschlossen, von denen in Figur 1 nur eine dargestellt ist. Hierzu verfügt die Kraftstoff-Einspritzvorrichtung 18 über einen Hochdruckanschluss 20. Die Kraftstoff-Einspritzvorrichtung 18 ist einem Brennraum 22 zugeordnet, in den sie den Kraftstoff direkt einspritzt. Von der Kraftstoff-Einspritzvorrichtung 18 führt eine Rücklaufleitung 24 zum Kraftstoffbehälter 12 zurück. Die Rücklaufleitung 24 ist an die Kraftstoff-Einspritzvorrichtung 18 an einem Niederdruckanschluss 26 angeschlossen.

Der Aufbau der Kraftstoff-Einspritzvorrichtung 18 wird nun unter Bezugnahme auf die Figuren 2 und 3 näher erläutert:

Danach umfasst die Kraftstoff-Einspritzvorrichtung 18 ein Gehäuse 28, in dem eine in Längsrichtung verlaufende Gehäuseausnehmung 30 vorhanden ist. Das Gehäuse 28 wird auch als "Düsenkörper" bezeichnet. An dem in Figur 2 unteren Ende des Gehäuses 28 sind über den Umfang verteilt angeordnete Kraftstoff-Austrittskanäle 32 vorhanden, über die Kraftstoff aus der Gehäuseausnehmung 30 in den Brennraum 22 gelangen kann.

Die Gehäuseausnehmung 30 umfasst einen in Figur 2 unteren und am Ende konisch zulaufenden Abschnitt 30a und einen oberen Abschnitt 30b, der einen größeren Durchmesser als der Abschnitt 30a aufweist. In den oberen Abschnitt 30a der Gehäuseausnehmung 30 ist ein Hülsenteil 34 eingesetzt. Wie insbesondere aus Figur 3 hervorgeht, verfügt dieses Hülsenteil 34 über einen durchgehenden und radial innen liegenden Führungsabschnitt 36, einen spitz zulaufenden Dichtabschnitt 37 sowie eine Mehrzahl von über den Umfang des Führungsabschnitts 36 verteilt angeordneten, sich radial nach außen erstreckenden Stegen 38.

Wie aus Figur 2 hervorgeht, sind die Stege 38 dabei gegenüber dem Führungsabschnitt 36 etwas nach unten versetzt angeordnet. Die Stege 38 werden durch halbkreisförmige Freiräume 40 gebildet, die zwischen den Stegen 38 vorhanden sind. Die radial abragenden Endflächen 42 der Stege 38 liegen auf einer gemeinsamen Zylinderfläche, welche in etwa der Mantelfläche des oberen Abschnitts 30b der Gehäuseausnehmung 30 entspricht. Auf diese Weise ist das Hülsenteil 34 gegenüber der Gehäuseausnehmung 30 radial festgelegt und zentriert.

Das Hülsenteil 34 weist eine zentrische durchgehende Führungsbohrung 44 auf. Diese arbeitet mit einem Führungsabschnitt 46 eines Ventilelements 48 zusammen, welches auf diese Weise im Hülsenteil 34 geführt und so in der Gehäuseausnehmung 30 in axialer Richtung beweglich, in radialer Richtung jedoch unverschieblich gehalten ist. An den Führungsabschnitt 46 schließt sich zum in Figur 2 unteren Ende des Ventilelements 48 hin ein Abschnitt 50 an, der einen geringeren Durchmesser aufweist als der Führungsabschnitt 46. Kurz oberhalb des Übergangs vom Abschnitt 30a zum Abschnitt 30b der Gehäuseausnehmung 30 weist der Abschnitt 50 des Ventilelements 48 einen umlaufenden Kragen 52 auf. Zwischen diesem Kragen 52 und dem Führungsabschnitt 36 des Hülsenteils 34 ist eine Schraubendruckfeder 54 verspannt.

Oberhalb des Gehäuses 28 umfasst die Kraftstoff-Einspritzvorrichtung 18 ein plattenförmiges Gegenelement 56. Dieses ist auf in Figur 2 nicht näher dargestellte Art und Weise am Gehäuse 28 befestigt. Es weist zum Gehäuse 28 hin eine ebene Wandfläche 58 auf. Gegen diese wird das Hülsenteil 34 von der Schraubendruckfeder 54 beaufschlagt. Zwischen der Wandfläche 58, dem Hülsenteil 34, und der in Figur 2 oberen Endfläche des Ventilelements 58 ist ein hydraulischer Steuerraum 60 gebildet. Daher wird die obere Endfläche des Ventilelements 48 auch als Steuerfläche bezeichnet. Sie trägt das Bezugszeichen 62.

In dem plattenförmigen Gegenelement 56 sind verschiedene Kanäle und Drosseln untergebracht. Daher wird das Gegenelement 56 auch als Drosselplatte bezeichnet. Ein erster Hochdruckkanal 64 verbindet einen radial außerhalb vom Hülsenteil 34 zwischen diesem, dem Ventilelement 48, und der Gehäuseausnehmung 30b vorhandenen Hochdruckraum 66 mit dem Hochdruckanschluss 20. Ein Zulaufkanal 68 mit einer Zulaufdrossel 70 führt vom Hochdruckanschluss 20 zum Steuerraum 60. Ein Ablaufkanal 72, der eine Ablaufdrossel 74 enthält, führt vom Steuerraum 60 zu einem Steuerventil 76. Über dieses kann der Steuerraum 60 wahlweise mit dem Niederdruckanschluss 26 verbunden oder von diesem getrennt werden.

Die in den Figuren 2 und 3 gezeigte Kraftstoff-Einspritzvorrichtung 18 wird folgendermaßen montiert:

Zunächst wird das Ventilelement 48 in die Gehäuseausnehmung 30 eingesetzt und die Schraubendruckfeder 54 auf das Ventilelement 48 aufgefädelt. Dann wird das Hülsenteil 34 auf den Führungsabschnitt 46 des Ventilelements 48 aufgeschoben und im Abschnitt 30b der Gehäuseausnehmung 30 zentriert. Schließlich wird das Gegenelement 56 am Gehäuse 28 befestigt.

Die in den Figuren 2 und 3 gezeigte Kraftstoff-Einspritzvorrichtung 18 wird folgendermaßen betrieben:

Im Ausgangszustand ist das Steuerventil 76 geschlossen, und am Hochdruckanschluss 20 liegt der in der Kraftstoff-Sammelleitung 16 herrschende hohe Druck an. Somit liegt auch im Hochdruckkanal 64 sowie im Hochdruckraum 66 der entsprechende hohe Kraftstoffdruck an. Auch an einer konischen Druckfläche 78, die an dem in Figur 2 unteren Ende des Ventilelements 48 vorhanden ist, liegt dieser hohe Kraftstoffdruck an, so dass dort eine in Öffnungsrichtung wirkende hydraulische Kraft wirkt. Gleichzeitig wird der hohe Druck über den Zulaufkanal 68 auch in den Steuerraum 60 übertragen. Auch in diesem herrscht daher ein hoher Kraftstoffdruck.

Die an der Steuerfläche 62 in Schließrichtung wirkende hydraulische Kraft ist aufgrund der Flächenverhältnisse jedoch größer als jene, die an der Druckfläche 78 in Öffnungsrichtung wirkt. Das Ventilelement 48 wird daher mit einer Dichtkante 80 gegen einen entsprechenden gehäuseseitigen Ventilsitz (ohne Bezugszeichen) gedrückt. Kraftstoff kann daher durch die Kraftstoff-Austrittskanäle 32 nicht austreten.

Für eine Einspritzung wird das Steuerventil 76 geöffnet. Kraftstoff kann somit aus dem Steuerraum 60 zum Niederdruckanschluss 26 hin abströmen. Die Zulaufdrossel 70 und die Ablaufdrossel 74 sind so aufeinander abgestimmt, dass der Druck im Steuerraum 60 in einer bestimmten Art und Weise sinkt. Unterschreitet die an der Steuerfläche 62 in Schließrichtung wirkende hydraulische Kraft jene in Öffnungsrichtung wirkende Kraft, die an der Druckfläche 78 anliegt, hebt die Dichtkante 80 vom gehäuseseitigen Ventilsitz ab, und das Ventilelement 48 öffnet.

Dabei wird es während dieser Öffnungsbewegung durch den Führungsabschnitt 46 in der Führungsbohrung 44 des Hülsenteils 34 sicher geführt. Gleichzeitig sorgt die enge Gleitführung zwischen dem Führungsabschnitt 46 und der Führungsbohrung 44 für eine gute Abdichtung des Steuerraums 60 gegenüber dem Hochdruckraum 66. Wenn die Dichtkante 80 vom gehäuseseitigen Ventilsitz abhebt, kann Kraftstoff zu den Kraftstoff-Austrittskanälen 32 gelangen, so dass die Kraftstoff-Einspritzvorrichtung 18 Kraftstoff in den Brennraum 22 einspritzt.

Soll die Einspritzung beendet werden, wird das Steuerventil 76 wieder geschlossen. Damit steigt der Druck im Steuerraum 60 an und das Ventilelement 48 kommt mit der Dichtkante 80 in Anlage an den gehäuseseitigen Ventilsitz.

Dadurch, dass der Abschnitt 50 des Ventilelements 48, in dessen Bereich die Schraubendruckfeder 54 angeordnet ist, einen vergleichsweise kleinen Durchmesser hat, kann es während der Bewegung des Ventilelements 48 zwischen der Schraubendruckfeder 54 und dem Ventilelement 48 zu keiner Gleitreibung kommen. Somit wird ein entsprechender Verschleiß der Feder 54 und des Ventilelements 48 reduziert bzw. vollständig vermieden. Da das Ventilelement 48, sobald die Dichtkante 80 vom gehäuseseitigen Ventilsitz abgehoben hat, nur noch über den Führungsabschnitt 46 in der Führungsbohrung 44 des Hülsenteils 34 geführt wird, ist eine aufwendige Bearbeitung der Gehäuseausnehmung 30 zur Führung des Ventilelements 48 nicht erforderlich. Die halbkreisförmigen Freiräume 40 zwischen den Stegen 38 des Hülsenteils 34 können so dimensioniert sein, dass eine gewünschte Drosselwirkung vom Hochdruckkanal 64 zu den Kraftstoff-Austrittskanälen 32 hin eintritt. In einem nicht dargestellten Ausführungsbeispiel wird auf die Schraubendruckfeder 54 auch vollständig verzichtet. In diesem Fall ist das Hülsenteil 34 in die Gehäuseausnehmung 30 im Gehäuse 28 im Presssitz eingepasst.

Eine alternative Ausführungsform einer Kraftstoff-Einspritzvorrichtung ist in Figur 4 gezeigt. Dabei tragen solche Elemente und Bereiche, die äquivalente Funktionen zu Elementen und Bereichen des im Zusammenhang mit den Figuren 2 und 3 gezeigten Ausführungsbeispiels aufweisen, die gleichen Bezugszeichen. Sie sind nicht nochmals im Detail erläutert. Aus Darstellungsgründen sind ferner nicht alle Bezugszeichen eingetragen.

Die Unterschiede der in Figur 4 gezeigten Kraftstoff-Einspritzvorrichtung 18 zu der vorhergehenden betreffen die Ausgestaltung des Hülsenteils 34 und der Wandfläche 58 der Drosselplatte 56. Das Hülsenteil 34 verfügt über keine Stege, sondern nur über einen Führungsabschnitt 36 und zur Drosselplatte 56 hin über einen Dichtabschnitt 37. Die Wandfläche 58 weist im Bereich der Gehäuseausnehmung 30 eine konisch konkave Ausnehmung 82 auf. Der Dichtabschnitt 37 des Hülsenteils 34 liegt an der Drosselplatte 56 im Bereich dieser konischen Ausnehmung 82 an. Auf diese Weise wird das Hülsenteil 34 gegenüber der Drosselplatte 56 zentriert, gegen die es durch die Schraubendruckfeder 54 gedrückt wird. Auf eine direkte Zentrierung des Hülsenteils 34 gegenüber der Gehäuseausnehmung 30 kann daher verzichtet werden. Allerdings muss die Drosselplatte 56 gegenüber dem Gehäuse 28 sehr genau positioniert werden, was beispielsweise durch Spannstifte oder eine Zentriernut (beides nicht dargestellt) möglich ist.

Eine nochmals abgewandelte Ausführungsform ist in Figur 5 gezeigt. Dabei gilt im Hinblick auf funktionsäquivalente Elemente und Bereiche das oben Gesagte.

Bei der in Figur 5 gezeigten Kraftstoff-Einspritzvorrichtung 18 ist die Wandfläche 58 der Drosselplatte 56 insgesamt konisch konkav ausgebildet. Eine gegenüberliegende Gehäusefläche 84 ist hierzu komplementär ausgebildet, das heißt konisch konvex. Auf diese Weise kann auf eine besondere Positionierung der Drosselplatte 56 gegenüber dem Gehäuse 28 verzichtet werden, da sich diese quasi von selbst aneinander zentrieren.

## Patentansprüche

1. Kraftstoff-Einspritzvorrichtung (18), insbesondere für eine Brennkraftmaschine mit Kraftstoff-Direkteinspritzung, mit einem Gehäuse (28) und einem in einer Gehäuseausnehmung (30) angeordneten Ventilelement (48), dem mindestens ein Kraftstoff-Austrittskanal (32) zugeordnet ist, und mit einem zu dem Ventilelement (48) koaxialen Hülsenteil (34), welches auf einem vom Kraftstoff-Austrittskanal (32) abgewandten endseitigen Führungsabschnitt (46) des Ventilelements (48) sitzt, wobei an dem in Einbaulage von einem Brennraum (22) abgewandten Ende des Ventilelements (48) eine in Schließrichtung wirkende Steuerfläche (62) vorhanden ist, die einen hydraulischen Steuerraum (60) begrenzt, und wobei das Hülsenelement (34) zumindest bei geschlossenem Ventilelement (48) über dieses Ende (62) des Ventilelements (48) übersteht und von einer Vorspanneinrichtung (54) gegen eine der Steuerfläche (62) gegenüberliegende Wand (58) eines Gegenelements (56) gedrückt wird, derart, dass es den Steuerraum (60) gegenüber dem Gegenelement (56) abdichtet, **dadurch gekennzeichnet, dass** sie Ausrichtmittel (38; 82; 58) umfasst, welche das Hülsenteil (34) gegenüber der Gehäuseausnehmung (30) radial ausrichten, und dass das Ventilelement (48) nur in dem Hülsenteil (34) geführt ist.

2. Kraftstoff-Einspritzvorrichtung (18) nach Anspruch 1, **dadurch gekennzeichnet, dass** die Ausrichtmittel (38) mindestens eine Umfangswand (42) am Hülsenteil (34) umfassen, welche an der Wand der Gehäuseausnehmung (30) anliegt.

3. Kraftstoff-Einspritzvorrichtung (18) nach einem der Ansprüche 1 oder 2, **dadurch gekennzeichnet, dass** die Ausrichtmittel eine Mehrzahl von sich radial erstreckenden Stegen (38) aufweist, die jeweils mit ihrem abragenden Ende (42) an der Wand der Gehäuseausnehmung (30) anliegen.

4. Kraftstoff-Einspritzvorrichtung (18) nach Anspruch 3, **dadurch gekennzeichnet, dass** die zwischen den Stegen (38) vorhandenen Freiräume (40) so dimensioniert sind, dass eine gewünschte Drosselwirkung erzielt wird.

5. Kraftstoff-Einspritzvorrichtung (18) nach einem der Ansprüche 3 oder 4, **dadurch gekennzeichnet, dass** die Stege (38) axial vom Steuerraum (60) weg versetzt angeordnet sind.

6. Kraftstoff-Einspritzvorrichtung (18) nach einem der vorhergehenden Ansprüche, **dadurch gekennzeichnet, dass** die Ausrichtmittel eine konische Ausnehmung (82) in der Wand (58) des Gegenelements (56) im Bereich der Gehäuseausnehmung (60) umfassen, derart, dass das Hülsenteil (34) durch die konische Ausnehmung (82) zentriert wird.

7. Kraftstoff-Einspritzvorrichtung (18) nach einem der vorhergehenden Ansprüche, **dadurch gekennzeichnet, dass** die Ausrichtmittel eine insgesamt konische und der Steuerfläche (62) gegenüberliegende Wand (58) des Gegenelements (56) und eine hierzu komplementäre entsprechende Gehäusewand (84) umfassen, derart, dass das Hülsenteil (34) und das Gehäuse (30) durch die konische Wand (58) zentriert werden.

8. Kraftstoff-Einspritzvorrichtung (18) nach einem der Ansprüche 5 oder 6, **dadurch gekennzeichnet, dass** die konische Ausnehmung (82) oder die konische Wand (58) des Gegenelements (56) konkav ist.

9. Kraftstoff-Einspritzvorrichtung (18) nach einem der vorhergehenden Ansprüche, **dadurch gekennzeichnet, dass** das Ventilelement (48) einen Führungsabschnitt (46) aufweist, der in dem Hülsenteil (34) geführt ist und einen größeren Durchmesser aufweist als ein Bereich des Ventilelements (50), um den herum die Vorspanneinrichtung (54) angeordnet ist.

## Claims

1. Fuel injection device (18), in particular for an internal combustion engine with direct fuel injection, having a housing (28) and having a valve element (48) which is arranged in a housing recess (30) and to which is assigned at least one fuel outlet duct (32), and having a sleeve part (34) which is coaxial with respect to the valve element (48) and is seated on an end-side guide section (46), which faces away from the fuel outlet duct (32), of the valve element (48), wherein a control face (62), which acts in the closing direction, is provided on that end of the valve element (48) which, in the installation position, faces away from a combustion chamber (22), which control face (62) delimits a hydraulic control space (60), and wherein the sleeve element (34) projects, at least when the valve element (48) is closed, beyond said end (62) of the valve element (48) and is pressed by means of a preloading device (54) against a wall (58), which faces the control face (62), of a mating element (56) in such a way as to seal off the control space (60) with respect to the mating element (56), **characterized in that** said fuel injection device (18) comprises alignment means (38; 82; 58) which align the sleeve part (34) radially with respect to the housing recess (30), and **in that** the valve element (48) is guided only in the housing part (34).

2. Fuel injection device (18) according to Claim 1, **characterized in that** the alignment means (38) comprise at least one peripheral wall (42) on the sleeve part (34), which peripheral wall (42) bears against the wall of the housing recess (30).

3. Fuel injection device (18) according to one of Claims 1 or 2, **characterized in that** the alignment means has a plurality of radially extending webs (38) which bear in each case with their projecting end (42) against the wall of the housing recess (30).

4. Fuel injection device (18) according to Claim 3, **characterized in that** the free spaces (40) which are present between the webs (38) are dimensioned so as to obtain a desired throttling effect.

5. Fuel injection device (18) according to one of Claims 3 or 4, **characterized in that** the webs (38) are arranged so as to be offset axially away from the control space (60).

6. Fuel injection device (18) according to one of the preceding claims, **characterized in that** the alignment means comprise a conical recess (82) in the wall (58) of the mating element (56) in the region of the housing recess (60), in such a way that the sleeve part (34) is centred by the conical recess (82).

7. Fuel injection device (18) according to one of the preceding claims, **characterized in that** the alignment means comprise a wall (58), which is conical overall and faces the control face (62), of the mating element (56) and a corresponding housing wall (84) which is complementary to said wall (58), in such a way that the sleeve part (34) and the housing (30) are centred by the conical wall (58).

8. Fuel injection device (18) according to one of Claims 5 or 6, **characterized in that** the conical recess (82) or the conical wall (58) of the mating element (56) is concave.

9. Fuel injection device (18) according to one of the preceding claims, **characterized in that** the valve element (48) has a guide section (46) which is guided in the sleeve part (34) and has a larger diameter than a region, around which the preloading device (54) is arranged, of the valve element (50).

## Revendications

1. Dispositif d'injection de carburant (18) notamment pour un moteur à combustion à injection directe de carburant comportant un boîtier (28) et un élément de soupape (48) logé dans une cavité (30) du boîtier, auquel est associé au moins un canal de sortie de carburant (32) ainsi qu'une partie de manchon (34) coaxiale à l'élément de soupape (48) et s'appuyant sur un segment de guidage (46) de l'élément de soupape (48) à l'extrémité opposée à celle du canal de sortie de carburant (32),
et l'extrémité de l'élément de soupape (48) qui, en position de montage, est à l'opposé de la chambre de combustion (32), présente une surface de commande (62) agissant dans le sens de la fermeture, cette surface délimitant une chambre de commande hydraulique (60) et
l'élément de manchon (34), au moins lorsque l'élément de soupape (48) est fermé, dépasse de cette extrémité (62) l'élément de soupape (48) et est poussé par une installation de précontrainte (54) contre une paroi (58) à l'opposé de cette surface de commande (62) et appartenant à un élément opposé (56), de façon à rendre étanche la chambre de commande (60) par rapport à l'élément opposé (56),
**caractérisé en ce qu'**
il comporte des moyens d'alignement (38, 82, 58) alignant radialement la partie de manchon (34) par rapport à la cavité de boîtier (30), et **en ce que** l'élément de soupape (48) est seulement guidé dans la partie de manchon (34).

2. Dispositif d'injection de carburant (18) selon la revendication 1,
**caractérisé en ce que**
les moyens d'alignement (38) comprennent au moins une paroi périphérique (42) de la partie de manchon (34) appliquée contre la paroi de la cavité de boîtier (30).

3. Dispositif d'injection de carburant (18) selon l'une des revendications 1 ou 2,
**caractérisé en ce que**
les moyens d'alignement comportent un ensemble d'entretoises (38) s'étendant radialement, et dont les extrémités (42) en saillie s'appliquent contre la paroi de la cavité de boîtier (30).

4. Dispositif d'injection de carburant (18) selon la revendication 3,
**caractérisé en ce que**
les espaces libres (40) entre les entretoises (38) sont dimensionnés pour créer l'effet d'étranglement souhaité.

5. Dispositif d'injection de carburant (18) selon l'une des revendications 3 ou 4,
**caractérisé en ce que**
les entretoises (38) sont décalées axialement par rapport à la chambre de commande (60).

6. Dispositif d'injection de carburant (18) selon l'une des revendications précédentes,
**caractérisé en ce que**
les moyens d'alignement comprennent une cavité conique (82) dans la paroi (58) de l'élément opposé (56) au niveau de la cavité de boîtier (60) de façon que la partie de manchon (34) soit centrée par la cavité conique (82).

7. Dispositif d'injection de carburant (18) selon l'une quelconque des revendications précédentes,
**caractérisé en ce que**
les moyens d'alignement comprennent une paroi (58) de l'élément complémentaire (56), globalement conique, en regard de la surface de commande (62) et une paroi de boîtier (84) correspondante, complémentaire, de façon que la partie de manchon (34) et le boîtier (30) assurent leur centrage par la paroi conique (58).

8. Dispositif d'injection de carburant (18) selon l'une des revendications 5 ou 6,
**caractérisé en ce que**
la cavité conique (82) ou la paroi conique (58) de l'élément complémentaire (56) sont concaves.

9. Dispositif d'injection de carburant (18) selon l'une des revendications précédentes,
**caractérisé en ce que**
l'élément de soupape (48) comporte un segment de guidage (46) guidé dans la partie de boîtier (34) et ayant un diamètre plus grand qu'une zone de l'élément de soupape (50) autour duquel est placée l'installation de précontrainte (54).
